# EUROPÄISCHE PATENTANMELDUNG

(11) **EP 0 773 336 A1**
(43) Veröffentlichungstag der Anmeldung: **14.05.1997**
(21) Anmeldenummer: 96115124.8
(22) Anmeldetag: 20.09.1996
(51) Int. Cl.: E04F 15/024

(54) **Tragkonstruktion für Bodenplatten**

(30) Priorität: 11.11.1995 DE 19542155
(71) Anmelder: Spahr, Manfred, 70372 Stuttgart (DE)
(72) Erfinder: Spahr, Manfred, 70372 Stuttgart (DE)
(74) Vertreter: KOHLER SCHMID + PARTNER

(57) **Zusammenfassung**

Bei einer Tragkonstruktion (30) für Bodenplatten (32) treffen längliche Friesteile (20) im Bereich ihrer Enden aufeinander und bilden einzelne miteinander verbundene Rahmen (31). Die Rahmen (31) sind durch Distanzelemente (16) von einer Aufstellfläche (21) der Tragkonstruktion (30) beabstandet angeordnet und halten Bodenplatten (32). Die aufeinander treffenden Enden der Friesteile (20) weisen seitlich angeordnete Winkelbeschlagteile (10, 11) auf, über die die einzelnen Friesteile (20) mit Hilfe von Verbindungselementen (15) miteinander lösbar verbunden sind. Die Distanzelemente (16) sind an den Winkelbeschlagteilen (10, 11) lösbar und einstellbar befestigt. Daher ist die justierbare waagrechte Ausrichtung der Bodenplatten (32) auch nach dem kompletten Aufbau der Tragkonstruktion (30) möglich. Die Tragkonstruktion (30) ist dauerhaft und witterungsbeständig ausgebildet.

## Beschreibung

Die vorliegende Erfindung betrifft eine Tragkonstruktion für Bodenplatten, bei der längliche Friesteile im Bereich ihrer Enden aufeinander treffen und einzelne miteinander verbundene Rahmen bilden, die durch Distanzelemente von einer Aufstellfläche der Tragkonstruktion beabstandet angeordnet sind und die Bodenplatten halten.

Eine derartige Tragkonstruktion für Bodenplatten ist durch den Prospekt "Doppelboden" der Firma Mahle GmbH aus 3/1995 bekanntgeworden.

Beim Anbringen eines Fußbodenbelags auf einem Boden eines Gebäudes, der beispielsweise aus Beton oder Steinplatten aufgebaut ist, werden meist Tragkonstruktionen verwendet, die es ermöglichen, über dem Boden einen Bodenbelag in Form eines zweiten, doppelten Bodens anzubringen. Dies kann aus unterschiedlichen Gründen erfolgen. Beispielsweise weist ein Boden aus Beton oder Stein eine rauhe Oberfläche auf und übt auf den Betrachter eine harte und kalte Wirkung aus. Durch Verlegen eines zweiten Bodens läßt sich eine bessere optische und ästhetische Wirkung erzielen. Meist sind im oder über dem Boden auch Kabel, Leitungen, Rohre usw. verlegt, die verdeckt werden müssen.

Die Verlegung von Bodenplatten mit Hilfe von Tragkonstruktionen wird insbesondere auf Terrassen, Balkonen, in Wintergärten, in Messehallen und Ausstellungsräumen durchgeführt. Daher ist einerseits eine gute Wetterbeständigkeit der Tragkonstruktion und andererseits ein schneller und leichter Aufbau der Tragkonstruktion wünschenswert.

Die durch den Prospekt der Firma Mahle bekannte Tragkonstruktion für Bodenplatten verwendet einzelne Stützelemente, an denen Friesteile befestigt werden können. Diese Friesteile bilden einen aufwendig zu verschraubenden Rahmen oder einen Rost zur Halterung der Bodenplatten. Die Stützelemente besitzen einerseits eine Tragfunktion und wirken andererseits als Distanzelemente, die bezüglich ihrer Länge zur Aufstellfläche der Tragkonstruktion hin ausgerichtet werden können. Auf diese Weise können Bodenunebenheiten ausgeglichen werden, so daß die Bodenplatten stets eine waagrechte Lage aufweisen. Nachteiligerweise sind die Stützelemente nur von unten bezüglich ihrer Länge einstellbar, so daß die Einstellung der Länge der Distanzbolzen nur erfolgen kann, wenn die Bodenplatten abgenommen sind und/oder Teile der Tragkonstruktion demontiert sind. Folglich ist es schwierig und äußerst aufwendig, eine Vielzahl von Bodenplatten innerhalb einer Ebene exakt zu verlegen.

Da die Stützelemente der bekannten Tragkonstruktion nur eine geringe Eigenstabilität besitzen, ist meist zusätzliche eine Befestigung der Tragkonstruktion an Seitenwänden erforderlich. Daher kann die Tragkonstruktion nicht als freitragende nur einen Teil des Bodens abdeckende Bodenabdeckung aufgebaut werden.

Bei anderen aus der Zeitschrift "Schöner Wohnen" (Gruner + Jahr Verlag) Heft 8 1995 bekannten Tragkonstruktionen für Bodenplatten werden Lattenroste aus Holz verwendet, bei denen die einzelnen Latten durch Nägel und Dübel miteinander verbunden sind. Die Lattenroste werden beispielsweise auf ein Kiesbett oder einen Estrich-Boden aufgelegt, um einen Bodenbelag aus einzelnen Bodenplatten zu halten. Die derart miteinander verbundenen einzelnen Teile der Tragkonstruktion gewährleisten aber nicht, daß die Bodenplatten dauerhaft und bei entsprechender Benutzung weiterhin exakt ausgerichtet sind. Wenn Bodenplatten aus Holz verwendet werden, besteht stets die Gefahr einer Beschädigung der Bodenplatten durch die sich unterhalb der Bodenplatten ansammelnde Feuchtigkeit.

Im Bereich von Terrassen und Balkonen werden Bodenplatten, beispielsweise aus Stein oder Keramik, auch direkt mit dem Boden durch Mörtel und Fugen verbunden, so daß zwischen dem Boden und den Bodenplatten kein Freiraum vorhanden ist. Wenn nun durch Witterungseinflüsse Feuchtigkeit zwischen die Bodenplatten und den Boden eindringt, kann dies zu Spannungen zwischen den Bodenplatten und dem Boden führen, so daß eine Rißbildung und Beschädigung der verlegten Bodenplatten gegeben ist. Dies wird insbesondere im Winter und bei Frost auftreten, wenn die Feuchtigkeit unterhalb der Bodenplatten gefriert, und sich das Eis ausdehnt. Folglich sind ständige Reparaturarbeiten an den verlegten Bodenplatten unumgänglich.

Der vorliegenden Erfindung liegt daher die Aufgabe zugrunde die bekannte Tragkonstruktion für Bodenplatten derart weiterzuentwickeln, daß die justierbare waagrechte Ausrichtung der Bodenplatten auch nach dem kompletten Aufbau der Tragkonstruktion möglich ist, und daß die Tragkonstruktion dauerhaft und witterungsbeständig ausgebildet ist.

Diese Aufgabe wird dadurch gelöst, daß die aufeinander treffenden Enden der Friesteile seitlich angeordnete Winkelbeschlagteile aufweisen, über die die einzelnen Friesteile mit Hilfe von Verbindungselementen miteinander lösbar verbunden sind, und daß die Distanzelemente an den Winkelbeschlagteilen lösbar und einstellbar befestigt sind.

Die erfindungsgemäße Tragkonstruktion läßt sich auf eine einfache Art und Weise aufbauen, indem die Enden der Friesteile derart zueinander ausgerichtet werden, daß die seitlich angeordneten Winkelbeschlagteile einander berühren und übereinander zur Anlage kommen. Wenn ein Verbindungselement, beispielsweise ein Stift oder eine Schraube, an den beiden Winkelbeschlagteilen befestigt ist, sind die Friesteile lösbar miteinander verbunden. Ausgehend von zwei einzelnen Friesteilen kann auf diese Weise die komplette Tragkonstruktion aufgebaut werden. Jeweils vier Friesteile bilden zusammen einen Rahmen, in den eine Bodenplatte eingelegt und gehalten werden kann.

Da die Distanzelemente bevorzugt von oben in die Winkelbeschlagteile eingeschoben werden können und mit diesen lösbar befestigt sind, läßt sich der Abstand der Friesteile zur Aufstellfläche leicht und von oben zugänglich variieren.

Die erfindungsgemäße Tragkonstruktion kann schnell und einfach aufgebaut und vielfach genutzt werden. Es ist ebenso denkbar, die Tragkonstruktion für Bodenplatten zur Verkleidung des Boden einer Terrasse oder eines Balkons zu verwenden, wie auch innerhalb einer Messehalle oder eines Festzeltes. Da die Tragkonstruktion eine besonders große Stabilität aufweist, kann sie auch großen Belastungen bzw. Traglasten ausgesetzt werden.

Wenn die Tragkonstruktion in Außenbereichen eines Gebäudes, z. B. auf Terrassen oder Balkonen aufgebaut ist, kann auf die Bodenplatten auftreffendes Regenwasser durch Freiräume zwischen den Friesteilen nach unten abfließen. Durch die Luftzirkulation zwischen der Aufstellfläche und den Bodenplatten wird zusätzlich eine gute Belüftung der Tragkonstruktion gewährleistet, die beispielsweise bei der Verwendung von Bodenplatten aus Holz wünschenswert ist.

Beim Zusammenbau der Tragkonstruktion für Bodenplatten ist es besonders bevorzugt, daß an den Winkelbeschlagteilen vorstehende Absätze ausgebildet sind, an denen die Bodenplatten befestigt sind. Vorteilhafterweise können die Bodenplatten einfach von oben in den von den Friesteilen umschlossenen Rahmen eingelegt und auf die vorstehenden Absätze der Winkelbeschlagteile aufgelegt und gehalten werden. Wenn in Randbereichen der Bodenplatten Ausnehmungen vorgesehen sind, können die vorstehenden Absätze in diese Ausnehmungen eingreifen, so daß eine besonders lagestabile und trotzdem leicht lösbare Befestigung der Bodenplatten zwischen den Friesteilen erreicht wird.

Die Stabilität der miteinander befestigten Friesteile wird noch dadurch weiter erhöht, daß die beiden seitlich des Friesteils angeordneten Winkelbeschlagteile über einen Beschlagbügel miteinander verbunden sind, der das Friesteil umgreift.

Bei einer besonders bevorzugten Ausführungsform sind jeweils zwei Winkelbeschlagteile an gegenüberliegenden Seiten eines Friesteils derart befestigt sind, daß eine untere Randkante des einen Winkelbeschlagteils in der Höhe einer oberen Randkante des anderen Winkelbeschlagteils angeordnet ist. Durch die in der Höhe versetzte Anordnung der Winkelbeschlagteile liegt das Winkelbeschlagteil eines Friesteils im zusammengebauten Zustand der Tragkonstruktion auf einem weiteren Winkelbeschlagteil auf, während auf dem anderen Winkelbeschlagteil dieses Friesteils ebenfalls ein Winkelbeschlagteil aufliegt. Folglich sind die Winkelbeschlagteile in einer verzahnten Anordnung miteinander verbunden, die die Stabilität der gesamten Tragkonstruktion deutlich steigert.

Bei einer weiteren Ausführungsform sind die Winkelbeschlagteile aus drei miteinander zu einem Dreieck verbundenen Seitenelementen zusammengesetzt, in dem ein vorzugsweise kreisförmiges Rohrstück zur Aufnahme der Verbindungselemente befestigt, vorzugsweise angeschweißt ist. Da das Winkelbeschlagteil im Querschnitt gesehen ein Hohlprofil aufweist, können Verbindungs- und Distanzelemente besonders einfach von oben durch die Winkelbeschlagteile hindurchgeführt und befestigt werden. Dies ermöglicht eine Einstellbarkeit der Länge des Distanzelemente zur Aufstellfläche der Tragkonstruktion, die oberhalb der Bodenplatten durchführbar ist.

Bei einer Weiterbildung dieser Ausführungsform ist in dem Rohrstück ein Gewinde zur Aufnahme der Verbindungselemente vorgesehen, so daß die Montage der Tragkonstruktion besonders einfach durchführbar ist.

Die Handhabbarkeit der Tragkonstruktion wird im wesentlichen durch die leicht zugängliche Verbindung der einzelnen Winkelbeschlagteile miteinander bestimmt. Aus diesem Grund ist es besonders vorteilhaft, wenn die Verbindungselemente als Gewindehülsen ausgebildet sind, in denen die Distanzelemente gehalten sind.

Da die Last der Tragkonstruktion auf den Distanzelementen ruht, ist es notwendig, die Distanzelemente stabil und dennoch leicht handhabbar auszubilden. Dies wird besonders einfach dadurch erreicht, daß die Distanzelemente entweder hülsenförmig oder bolzenförmig ausgebildet sind.

Wenn die Tragkonstruktion auch in Außenbereichen eingesetzt werden soll, bei denen der Untergrund der Aufstellfläche weich oder beispielsweise sandig ist, ist es vorteilhaft, wenn an den Distanzelementen Stützfüße befestigt sind.

Bei einer weiteren Ausführungsform sind die Bodenplatten aus Holz gefertigt und besitzen eine Umrandung aus einem metallischen Werkstoff. Da die Bodenplatten der erfindungsgemäßen Tragkonstruktion von einer Aufstellfläche der Tragkonstruktion beabstandet sind, ist eine gute Luftzirkulation unterhalb der Bodenplatten gegeben, die es ermöglicht, Bodenplatten aus Holz einzusetzen, ohne daß unterhalb der Bodenplatten ein Fäulnisvorgang einsetzen kann. Die Halterung der Bodenplatten wird vorteilhafterweise verstärkt, indem die vorstehenden Absätze der Winkelbeschlagteile in die metallene Umrandung der Bodenplatten eingreifen. Durch die Verwendung der Bodenplatten aus Holz läßt sich eine besondere ästhetische Wirkung erzielen, wie sie beispielsweise auf einem Schiffsdeck gegeben ist. Es wäre beispielsweise denkbar, den Boden eines Wintergartens mit Hilfe der erfindungsgemäßen Tragkonstruktion zu verkleiden, bei der Bodenplatten aus Tropenhölzern oder Teakhölzern verlegt sind.

Ebenfalls ist es besonders bevorzugt, daß die Friesteile aus Holz gefertigt sind und eine senkrecht zur Ebene der Bodenplatten angeordnete Maserung aufweisen. Die Ausrichtung der Maserung, die durch senkrecht angeordnete Jahresringe des Holzes zustandekommt, sorgt für eine ausgezeichnete Stabilität und lange Lebensdauer der Friesteile.

Wenn die Friesteile aus Metall, vorzugsweise Leichtmetall, hergestellt sind, kann eine erfindungsgemäße Tragkonstruktion in Leichtbauweise mit ausreichender Festigkeit ausgebildet werden.

In den Rahmen der vorliegenden Erfindung fällt auch die Verwendung der Tragkonstruktion für Bodenplatten als Terrassenboden, Balkonboden. Tanzboden oder Festzeltboden. Durch die erfindungsgemäße Tragkonstruktion können auch lediglich einzelne Bodenbereiche abgedeckt werden. Beispielsweise kann durch die Tragkonstruktion auch ein Laufsteg für Modenschauen oder Empfänge oder dergleichen aufgebaut werden.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in der Zeichnung dargestellt und wird anhand eines Ausführungsbeispieles näher erläutert. Es zeigen:
- Fig. 1: eine perspektivische Ansicht zweier Winkelbeschlagteile einer erfindungsgemäßen Tragkonstruktion für Bodenplatten;
- Fig. 2: eine perspektivische Ansicht eines Friesteils mit daran befestigten Winkelbeschlagteilen nach Fig. 1;
- Fig. 3: eine Draufsicht auf das Friesteil nach Fig. 2; und
- Fig. 4: eine Draufsicht auf eine erfindungsgemäße Tragkonstruktion für Bodenplatten im zusammengebauten Zustand.

Die Figuren der Zeichnung zeigen den erfindungsgemäßen Gegenstand teilweise stark schematisiert und sind nicht maßstäblich zu verstehen.

In der Figur 1 sind zwei Winkelbeschlagteile 10 und 11 einer erfindungsgemäßen Tragkonstruktion perspektivisch dargestellt. Die Winkelbeschlagteile 10 und 11 sind über eine Beschlagbügel 13 miteinander verbunden. Zwischen den Beschlagteilen 10 und 11 kann ein Friesteil der Tragkonstruktion befestigt werden.

Die Winkelbeschlagteile 10 und 11 sind in der Höhe zueinander versetzt angeordnet, so daß jeweils miteinander verbundene Friesteile stets ein obenliegendes und ein untenliegendes Winkelbeschlagteil 10 und 11 aufweisen. Die Winkelbeschlagteile 10 und 11 bestehen aus einem Hohlprofil, das im Querschnitt gesehen dreieckig ausgebildet ist. Innerhalb des Dreiecks der Winkelbeschlagteile 10 und 11 ist jeweils ein Rohrstück 14 befestigt, das der Aufnahme eines Verbindungselementes 15, das in der Figur nur angedeutet gezeichnet ist, zur Verbindung zweier übereinander angeordneter Winkelbeschlagteile 10 und 11 dient. In den Rohrstücken 14 ist ein Gewinde ausgebildet, so daß Verbindungselemente 15 in die Rohrstücke 14 von oben oder von unten eingedreht werden können.

Nach der Befestigung zweier Winkelbeschlagteile 10 und 11 durch ein Verbindungselement 15 wird ein Distanzelement 16, das in der Figur ebenfalls nur schematisch angedeutet ist, an dem Verbindungselement 15 befestigt.

Die Stabilität der Befestigung der Winkelbeschlagteile 10 und 11 an dem Friesteil wird dadurch erhöht, daß die Winkelbeschlagteile 10 und 11 durch den Beschlagbügel 13 miteinander verbunden sind.

Figur 2 zeigt eine perspektivische Ansicht von Teilen einer erfindungsgemäßen Tragkonstruktion. An einem Friesteil 20, das aus Holz mit einer senkrecht zur Längsachse des Friesteils 20 angeordneten Maserung der Jahresringe gefertigt ist, sind seitlich die Winkelbeschlagteile 10 und 11 angeordnet. Die Winkelbeschlagteile 10 und 11 sind in der Höhe zueinander versetzt an dem Friesteil 20 durch eine Schraubverbindung befestigt, so daß jeweils miteinander verbundene Friesteile 20 stets ein obenliegendes und ein untenliegendes Winkelbeschlagteil 10 und 11 aufweisen. Die Winkelbeschlagteile 10 und 11 bestehen aus einem Hohlprofil, das im Querschnitt gesehen dreieckig ausgebildet ist. Innerhalb des Dreiecks der Winkelbeschlagteile 10 und 11 ist das Rohrstück 14 befestigt, das der Aufnahme eines Verbindungselementes 15 zur Verbindung zweier Winkelbeschlagteile 10 und 11 dient. In dem Rohrstück 14 ist ein Gewinde ausgebildet, so daß das hülsenförmige Verbindungselement 15 in das Rohrstück von oben eingedreht werden kann.

Nach der Befestigung zweier Winkelbeschlagteile 10 und 11 durch das Verbindungselement 15 wird ein Distanzelement 16 in das hülsenförmige Verbindungselement 15 eingedreht, so daß die Tragkonstruktion, wie dies in der Figur angedeutet ist, auf einer Aufstellfläche 21 aufstehen kann.

Die Stabilität der Befestigung der Winkelbeschlagteile 10 und 11 an dem Friesteil 20 wird dadurch erhöht, daß die Winkelbeschlagteile 10 und 11 durch den Beschlagbügel 13 miteinander verbunden sind.

Figur 3 zeigt eine Draufsicht auf das Friesteil 20, an dem seitlich die Winkelbeschlagteile 10 und 11 befestigt sind. Die Winkelbeschlagteile 10 und 11 sind als Hohlprofil gefertigt, das einen dreieckförmigen Querschnitt besitzt. Innerhalb dieser Dreiecke sind Rohrstücke 14 befestigt, die der Aufnahme der Verbindungselemente und Distanzelemente, wie in Fig. 2 beschrieben, dienen. An den Winkelbeschlagteilen 10 und 11 sind seitlich Absätze 22 ausgebildet, an denen Bodenplatten befestigt werden können. Die Bodenplatten können einfach von oben in den von den Friesteilen 20 umschlossenen Rahmen eingelegt und auf die vorstehenden Absätze 22 der Winkelbeschlagteile 10 und 11 aufgelegt und gehalten werden. Wenn in Randbereichen der Bodenplatten Ausnehmungen vorgesehen sind, können die vorstehenden Absätze 22 in diese Ausnehmungen eingreifen, so daß eine besonders lagestabile und trotzdem leicht lösbare Befestigung der Bodenplatten zwischen den Friesteilen 20 erreicht wird.

Figur 4 zeigt eine Draufsicht auf eine erfindungsgemäße Tragkonstruktion 30 im zusammengebauten Zustand. Durch die über ihre Winkelbeschlagteile 10 und 11 miteinander verbundenen Friesteile 20 weist die Tragkonstruktion 30 eine rostförmige Struktur auf, bei der die Friesteile 20 einzelne miteinander verbundene Rahmen 31 bilden. In die Rahmen 31 sind Bodenplatten 32 aus Holz eingelegt, so daß eine einem Schiffsdeck vergleichbare Bodenstruktur entsteht. Die Bodenplatten 32 weisen abgekantete Ecken auf und sind von einer metallenen Umrandung eingefaßt. Da an den Winkelbeschlagteilen 10 und 11 vorstehende Absätze ausgebildet sind, die in die Umrandung der Bodenplatten 32 eingreifen, sind die Bodenplatten innerhalb der Rahmen 31 leicht versenkt angeordnet, so daß ihre Oberfläche mit der Oberfläche der Friesteile 20 abschließt. In diesem zusammengebauten Zustand der Tragkonstruktion 30 für Bodenplatten 32 können die Verbindungselemente und Distanzelemente, wie sie in der Fig. 2 gezeigt sind, von oben eingesetzt und befestigt werden. Dies ermöglicht eine leicht lösbare und schnelle Montage bzw. Demontage der einzelnen Teile der Tragkonstruktion 30.

## Patentansprüche

1. Tragkonstruktion (30) für Bodenplatten (32), bei der längliche Friesteile (20) im Bereich ihrer Enden aufeinander treffen und einzelne miteinander verbundene Rahmen (31) bilden, die durch Distanzelemente (16) von einer Aufstellfläche (21) der Tragkonstruktion (30) beabstandet angeordnet sind und die Bodenplatten (32) halten,
dadurch gekennzeichnet,
daß die aufeinander treffenden Enden der Friesteile (20) seitlich angeordnete Winkelbeschlagteile (10, 11) aufweisen, über die die einzelnen Friesteile (20) mit Hilfe von Verbindungselementen (15) miteinander lösbar verbunden sind, und
daß die Distanzelemente (16) an den Winkelbeschlagteilen (10, 11) lösbar und einstellbar befestigt sind.

2. Tragkonstruktion nach Anspruch 1, dadurch gekennzeichnet, daß an den Winkelbeschlagteilen (10, 11) vorstehende Absätze (22) ausgebildet sind, an denen die Bodenplatten (32) befestigt sind.

3. Tragkonstruktion nach Anspruch 1 oder 2, dadurch gekennzeichnet, daß die beiden seitlich des Friesteils (20) angeordneten Winkelbeschlagteile (10, 11) über einen Beschlagbügel (13) miteinander verbunden sind, der das Friesteil (20) umgreift.

4. Tragkonstruktion nach einem der vorhergehenden Ansprüche, dadurch gekennzeichnet, daß jeweils zwei Winkelbeschlagteile (10, 11) an gegenüberliegenden Seiten eines Friesteils (20) derart befestigt sind, daß eine untere Randkante des einen Winkelbeschlagteils (10, 11) in der Höhe einer oberen Randkante des anderen Winkelbeschlagteils (10, 11) angeordnet ist.

5. Tragkonstruktion nach einem der vorhergehenden Ansprüche, dadurch gekennzeichnet, daß die Winkelbeschlagteile (10, 11) aus drei miteinander zu einem Dreieck verbundenen Seitenelementen zusammengesetzt sind, in dem ein vorzugsweise kreisförmiges Rohrstück (14) zur Aufnahme der Verbindungselemente (15) befestigt, vorzugsweise angeschweißt ist.

6. Tragkonstruktion nach Anspruch 5, dadurch gekennzeichnet, daß in dem Rohrstück (14) ein Gewinde zur Aufnahme der Verbindungselemente (15) vorgesehen ist.

7. Tragkonstruktion nach einem der vorhergehenden Ansprüche, dadurch gekennzeichnet, daß die Verbindungselemente (15) als Gewindehülsen ausgebildet sind, in denen die Distanzelemente (16) gehalten befestigt sind.

8. Tragkonstruktion nach einem der vorhergehenden Ansprüche, dadurch gekennzeichnet, daß die Distanzelemente (16) hülsenförmig ausgebildet sind.

9. Tragkonstruktion nach einem Ansprüche 1 bis 7, dadurch gekennzeichnet, daß die Distanzelemente (16) bolzenförmig ausgebildet sind.

10. Tragkonstruktion nach einem der vorhergehenden Ansprüche, dadurch gegekennzeichnet, daß an den Distanzelementen (16) Stützfüße befestigt sind.
